# EUROPÄISCHE PATENTSCHRIFT

(11) **EP 0 401 424 B1**
(45) Veröffentlichungstag und Bekanntmachung des Hinweises auf die Patenterteilung: **05.01.1994**
(21) Anmeldenummer: 89118515.9
(22) Anmeldetag: 05.10.1989
(51) Int. Cl.: E01B 9/30

(54) **Schienenbefestigung auf Betonschwellen oder dergleichen mittels elastischer Spannklemme**
Rail-fastening system on concrete sleepers or similar by means of elastic clips
Dispositif de fixation de rail sur des traverses en béton ou similaire par des attaches élastiques

(30) Priorität: 02.06.1989 DE 3918091
(43) Veröffentlichungstag der Anmeldung: 12.12.1990
(73) Patentinhaber: Vossloh-Werke GmbH, D-58778 Werdohl (DE)
(72) Erfinder: Eisenberg, Helmut, D-5980 Werdohl (DE)
(74) Vertreter: Hoffmann, Klaus, Dr. rer. nat.

(56) Entgegenhaltungen:
- CH-A- 471 283
- DE-A- 3 324 225
- DE-C- 3 804 337

## Beschreibung

Die Erfindung betrifft eine auf Betonschwellen od. dgl. vormontierbare Schienenbefestigung gemäß dem Oberbegriff des Anspruchs 1. Eine derartige Schienenbefestigung ist aus der DE-A-34 00 110 bekannt.

Die dort beschriebene Art des Verschiebens der Spannklemme aus der Vormontagestellung in die Montagestellung hat gegenüber früher angewandten Methoden, bei denen ein Verdrehen oder Kippen der Spannklemme erforderlich war, den Vorteil, daß dieses Verschieben ohne weiteres maschinell erfolgen kann. Allerdings sind bei der bekannten Schienenbefestigung sowohl die Spannklemme als auch die Winkelführungsplatte sehr kompliziert aufgebaut und ein besonderer Ankerkopf notwendig. Die Herstellung der Spannklemme ist sehr aufwendig, weil sie eine große Anzahl von Biegeradien aufweist. Am Ankerkopf muß ein nach unten gerichteter Steg angeordnet sein, der genau an eine Nut in der Winkelführungsplatte angepaßt sein muß.

Eine ähnliche Art der Schienenbefestigung, wenn auch auf Holzschwellen, ist mit dem Bausatz zur Befestigung von Schienen gemäß einem älteren Vorschlag der Anmelderin möglich, wie er in DE-U-85 05 959 realisiert ist. Bei diesem Bausatz zur Befestigung von Schienen mit einer auf einer Schwelle montierbaren, Führungsrippen für den Schienenfuß aufweisenden Unterlagplatte mit im Bereich der Führungsrippen vorgesehenen Verankerungsöffnungen für jeweils eine Hakenschraube zum Verspannen einer auf den Schienenfuß wirkenden Spannklemme kann die Spannklemme gleichfalls eine Vormontagestellung einnehmen, aus welcher sie ohne Verdrehen in die Endmontagestellung orthogonal auf den Schienenfuß verschoben werden kann. Der mit diesem Bausatz erzielbare Vormontagezustand ist jedoch durch die gewählte Konstruktion so labil, daß die Spannklemmen bereits durch einen leichten Stoß aus der Vormontagestellung herausfallen können.

Demgegenüber ist es Aufgabe der Erfindung, eine Schienenbefestigung der eingangs genannten Art so zu verbessern, daß sowohl die Spannklemme als auch die Winkelführungsplatte eine einfache Form aufweisen und zugleich eine verdrehsichere Halterung der Spannklemme in der waagerechten Vormontage- und in der Montagestellung und auch ein einfaches horizontales Verschieben mit einfachen Mitteln gewährleistet sind.

Die Aufgabe der Erfindung wird mit einer Schienenbefestigung der eingangs genannten Art mittels der Merkmale des kennzeichnenden Teils von Patentanspruch 1 gelöst. Weitere Ausgestaltungen der neuen Schienenbefestigung ergeben sich aus den Unteransprüchen. Die besondere Formgebung des neuen Spannbügels ermöglicht zusammen mit der adaptierten Winkelführungsplatte eine einfache Vormontage sowie einen einfachen Übergang von der Vormontage in die Montagestellung nach Einlegen der Schiene auf das Gleis. Es ist lediglich erforderlich, die Spannklemme aus ihrer Vormontage- in ihre Endmontagestellung zu schieben und die Schwellenschraube anzuziehen. Dabei rutschen die vom Schienenfuß abgewandten Bögen der Spannklemme in die Rinne der Winkelführungsplatte, während die freien Enden aus den entsprechenden Aussparungen in der Rippe der Winkelführungsplatte auf den Schienenfuß gleiten.

Weitere Einzelheiten der Erfindung ergeben sich aus der Beschreibung der Zeichnung. In der Zeichnung zeigen:
- Fig. 1: Einen Querschnitt durch ein Schienenprofil mit der erfindungsgemäßen neuen Schienenbefestigung, bei welchem die linke Seite die Montagestellung im Gleisaußenraum und die rechte Seite die Vormontagestellung im Gleisinnenraum im Schnitt darstellt,
- Fig. 2: die Draufsicht auf die Schienenbefestigung gemäß Fig. 1, d.h. die linke Seite von Fig. 2 in Montagestellung und die rechte Seite in Vormontagestellung;
- Fig. 3: die Draufsicht auf eine Spannklemme der erfindungsgemäßen Schienenbefestigung,
- Fig. 4: die Seitenansicht der Spannklemme gemäß Fig. 3 von der Schiene her gesehen,
- Fig. 5: den Schnitt nach der Linie V-V in Fig. 4,
- Fig. 6: eine perspektivische Ansicht der Spannklemme,
- Fig. 7: die Draufsicht auf eine Winkelführungsplatte für die neue Schienenbefestigung,
- Fig. 8: den Schnitt nach der Linie VIII-VIII in Fig. 7,
- Fig. 9: den Schnitt nach der Linie IX-IX in Fig. 7,
- Fig. 10: eine perspektivische Ansicht einer Winkelführungsplatte für die neue Schienenbefestigung,
- Fig. 11: die Draufsicht auf eine zweite gegenüber Fig. 3 modifizierte Ausführungsform einer Spannklemme,
- Fig. 12: die Seitenansicht der Spannklemme gemaß Fig. 11 von der Schiene her gesehen,
- Fig. 13: den Schnitt nach der Linie XIII-XIII in Fig. 12, Fig. 14 die Draufsicht auf eine gegenüber Fig. 7 modifizierte Winkelführungsplatte für die Spannklemme gemäß Fig. 11,
- Fig. 15: den Schnitt nach der Linie XV-XV in Fig. 14,
- Fig. 16: den Schnitt nach der Linie XVI-XVI in Fig. 14,
- Fig. 17: eine perspektivische Ansicht einer weiteren Winkelführungsplatte für die neue Schienenbefestigung,
- Fig. 18: eine perspektivische Ansicht einer dritten Winkelführungsplatte für die neue Schienenbefestigung.

In den Fig. 1 und 2 ist die erfindungsgemäße Schienenbefestigung auf der linken Hälfte jeweils in Montagestellung und auf der rechten Hälfte in Vormontagestellung dargestellt und zwar in Fig. 1 in einem Mittellängsschnitt durch die Betonschwelle 4 und in Fig. 2 in einer Draufsicht, wobei jedoch die Betonschwelle weggelassen und die Schiene 1 außerhalb der Spannklemmen 6, 6' abgeschnitten ist. Die linke Seite zeigt den Gleisaußenraum und die rechte Seite den Gleisinnenraum; die Schiene 1 ist also im Gleisaußenraum montiert und im Gleisinnenraum vormontiert dargestellt. Zur Unterscheidung der unterschiedlichen Stellungen der Montageelemente sind außerdem alle Teile, soweit sie sich in Vormontagestellung befinden, mit einem Apostroph (') versehen, während in der Montagestellung die reinen Zahlen verwendet sind.

Wie man aus Fig. 1 erkennt, liegt die Schiene 1, die hier am Beispiel des bekannten Schienenprofils UIC 60 gezeigt ist, unter Vermittlung einer Zwischenlage 2 auf der Betonschwelle 4 zwischen den beiden Winkelführungsplatten 3 auf, wobei die Schienenachse in bekannter Weise in einem von der jeweiligen Bahn festgelegten Verhältnis, z.B. 1:40, in den Gleisinnenraum geneigt ist. Die Winkelführungsplatten 3 weisen je eine Längsrippe 3a auf. Die Längsrippen 3a liegen an den beiderseitigen Schienenfüßen 1a an. Die Winkelführungsplatten 3 liegen in angepaßten Aussparungen in der Betonschwelle 4, die sich über die gesamte Schwellenbreite oder einem Teil davon erstrecken.

In der Montagestellung drücken die freien Enden 6a der Spannklemme 6 auf den linken Schienenfuß 1a, wobei der Mittelteil 6e der Spannklemme 6 in einem geringfügigen Abstand a in bekannter Weise über dem Schienenfuß 1a zu liegen kommt. Dabei liegt der Kopf 5b der Schwellenschraube 5 auf den Abflachungen 9 im Bereich der Innenschenkel 6d der Spannklemme, gegebenenfalls unter Vermittlung der Beilagscheibe 7 auf. Die Schwellenschraube 5 wird mittels eines Drehmomentschlüssels, der am Vierkantkopf 5c der Schwellenschraube 5 angreift, in den in der Betonschwelle 4 befindlichen Kunststoffdübel 8 in bekannter Weise eingeschraubt, bis die gewünschte Spannkraft und dabei der Abstand a hergestellt ist. In der Montagestellung stützen sich die hinteren Stützbogen 6c der Spannklemme 6 in der Führungsrinne 3e der Winkelführungsplatte 3 ab.

Auf der rechten Seite der Fig. 1 und 2 ist die Vormontagestellung im Schnitt und in Draufsicht gezeigt. Durch die lange Formgebung der Innenschenkel 6d der Spannklemme 6 ist es möglich, die Spannklemme ohne Verdrehen aus der Vormontagestellung 6' in die Montagestellung 6 einfach zu verschieben, wobei die freien Enden 6a' aus ihrer Vormontagestellung in den Aussparungen 3b in den Rippen 3a der Winkelführungsplatte 3 über die Schrägflächen 3g an der dem Schienenfuß benachbarten Oberkante der Rippe 3a auf den Schienenfuß 1a gleiten und auf dem Schienenfuß 1a im Bereich der geringen Steigung so lange verschoben werden, bis die hinteren Stützbogen 6c' in ihrer Lage 6c am Boden der Führungsrinne 3e der Winkelführungsplatte 3 zu liegen kommen. In gleicher Weise erzielt man auch den Übergang von der Vormontagestellung in die Montagestellung mit der modifizierten Spannklemme 10 gemäß den Fig. 11 bis 13 und der Winkelführungsplatte 12 gemäß den Fig. 14 bis 16. Bei der abgewandelten Winkelführungsplatte gemäß Fig. 18 werden durch das Verschieben der Spannklemme aus der Vormontage- in die Montagestellung die Kunststoffanschläge 14i, welche die Spannklemme in ihrer Vormontagestellung halten, abgeknickt bzw. abgerissen. Man kann diese in Fig. 18 dargestellten schienenseitigen Erhebungen, die als Anschläge für die Spannklemme dienen, mit einer Soll-Bruchstelle versehen, um das Abknicken bzw. Abreißen an der richtigen Stelle zu erleichtern.

In dieser Lage wird dann die Schwellenschraube 5' in der oben beschriebenen Weise mittels eines Drehmomentschlüssels angezogen und die in den Fig. 1 und 2 linke Montagestellung 5 hergestellt.

Während bisher bei der HM-Montage die Spannklemmen SKL-1 beim Übergang von der Vormontagestellung um 180° gedreht werden mußten, ermöglicht die spezielle Formgebung der neuen Spannklemme 6 die beschriebene vereinfachte Schiebemontage. Die Form der Spannklemme 6 ist besonders gut aus den Fig. 3 bis 6 erkennbar. So erkennt man beispielsweise aus der Draufsicht gemäß Fig. 3, daß die freien Enden 6a der Spannklemme 6 außerhalb der Projektion des gegenüber vorbekannten Spannklemmen SKL-l stark verlängerten U-förmigen Mittelteils 6e und 6d liegen. Um sicherzustellen, daß die neue Spannklemme trotzdem die gewünschte weiche Federcharakteristik der freien Enden 6a bekannter Omega-Spannklemmen, wie beispielsweise der bekannten SKL-l-Spannklemme gemäß DE-PS 12 61 151 behält, sind die Außenschenkel 6b, wie man aus Fig. 3 ersieht, gegenüber den Innenschenkeln 6d in Richtung auf den Schienenfuß sich verbreiternd etwas schräg gestellt, so daß in den freien Enden 6a eine ausreichende Länge des Federstahlmaterials der Spannklemme zur Verfügung gestellt ist.

Die in den Fig. 3 bis 6 gezeigte Spannklemme wirkt in der oben beschriebenen Weise mit der besonders angepaßten Winkelführungsplatte 3 gemäß den Fig. 7 bis 10 zusammen. Die Winkelführungsplatte 3 hat neben den bekannten inneren Führungsrinnen 3c für die Innenschenkel 6d der Spannklemme 6, wie sie auch in der DE-PS 32 43 895 beschrieben sind, besondere äußere Aussparungen 3b für die freien Enden 6a der Spannklemme 6' in der Vormontagestellung. In dieser Stellung ruhen die freien Enden 6a', wie man aus der rechten Seite von Fig. 2 erkennt, in diesen besonderen Aussparungen 3b, deren Form der Form der freien Enden 6a' angepaßt ist, während die hinteren Stützbogen 6c' außerhalb der Winkelführungsplatte 3 auf der Oberfläche der Betonschwelle 4 aufliegen. Der Übergang von der Vormontagestellung in die Montagestellung erfolgt durch einfaches Schieben der Spannklemme orthogonal zur Achse der Schiene 1 in Richtung auf die Schiene, wobei die hinteren Stützbogen 6c' in die Position 6c am Boden der Führungsrinne 3c der Winkelführungsplatte rutschen, während die freien Enden 6a' in die Position 6a auf dem Schienenfuß 1a gelangen und dort in der oben beschriebenen Weise befestigt werden. Wie bereits erwähnt, werden dabei die bei der Ausführung gemäß Fig. 18 an der Winkelführungsplatte 14 vorgesehenen Anschläge 14i abgeknickt oder abgerissen.

In den Fig. 11, 12, 13 ist eine etwas abgeänderte Variante einer Spannklemme 10 dargestellt, welche gleichfalls geeignet ist, die erfindungsgemäße Schiebemontage in der einfachen Art ohne Verdrehung der Spannklemmen auf Betonschwellen durchzuführen. Wie man ohne weiteres bei einem Vergleich der Spannklemme 10 der Fig. 11 mit der Spannklemme 6 nach Fig. 3, d.h. bei einem Vergleich der Draufsichten auf die Spannklemmen sieht, ist der U-förmige mittlere Bereich der Spannklemme, der aus dem Mittelteil 10e und den beiden Innenschenkeln 10d besteht, gegenüber der vorbeschriebenen Variante so verändert, daß dieser Bereich nicht U-förmig gestaltet ist, sondern daß sich die beiden U-Schenkel 10d₁ in dem Übergangsbereich zu den hinteren Stützbögen 10c, d.h. in den Abschnitten 10d₂ bis auf den Abstand B aneinander annähern. Dieser Abstand B ist kleiner als der Abstand A im Bereich der parallelen Innenschenkel 10d₁, in welchem Bereich der Schaft 5a der Schwellenschraube 5 liegt. Auf diese Weise ist sichergestellt, daß die Spannklemme 10' in der Vormontagestellung auch bei nichtangezogener Schwellenschraube 5 unverlierbar auf der Betonschwelle gehalten wird. Diese Formgebung stellt darüber hinaus sicher, daß die Spannklemme 10, bei der Verschiebung aus ihrer Vormontagestellung 10' in die Montagestellung 10 den Bereich der Einschnürung für die Schwellenschraube 5 nicht verlassen kann, und dabei mit ihren hinteren Stützbögen 10c sicher in der Führungsrinne (3e, 12e, 13e oder 14e) der verwendeten Winkelführungsplatte zu liegen kommt. Die Abflachungen 11 folgen der Form der Innenschenkelteile 10d₁ und 10d₂ und dienen zur Auflage von Kopf 5b der Schwellenschraube mit der Beilagscheibe 7.

Die Spannklemme 10 ist in der Vormontagestellung exakt positioniert, d.h. sie liegt sicher in der Aufnahmeöffnung 12b bzw. in der Aufnahmerille 13b oder den von den Anschlägen 14i begrenzten Vertiefungen der Winkelführungsplatten 12, 13 bzw. 14.

Wie man weiter aus Fig. 11 erkennt, folgt aus dem Einziehen des Profils der Spannklemme in den Bereichen 10d₂ bis zum Minimalabstand B gleichzeitig eine Annäherung der hinteren Stützbögen 10c, so daß die Stützpunkte dieser Bögen in der Führungsrinne 3e der Winkelführungsplatte 3 dichter aneinander rücken. Daraus folgt zunächst für die Spannklemme eine etwas andere Formgebung im Bereich der Außenschenkel, nämlich eine Unterteilung in den freien Enden 10a benachbarte Abschnitte 10b₁ der Außenschenkel und in den hinteren Stützbögen 10c benachbarte Abschnitte der Außenschenkels 10b₂, wie dies aus der Draufsicht von Fig. 11 ohne weiteres erkennbar ist.

Zum anderen ermöglicht diese Formgebung aber auch eine Abänderung der Winkelführungsplatte, wie sie in den Fig. 14 bis 16 gezeigt ist. Das Aneinanderrücken der Stützpunkte in den hinteren Stützbogen 10c bedeutet nämlich, daß die gegenüber der Winkelführungsplatte 3 geänderte Winkelführungsplatte 12 im Bereich ihrer Führungsrinne 12e erheblich gekürzt werden kann, wodurch in erwünschter Weise Material einsparbar ist, ohne daß die Funktion und Festigkeit, d.h. Zuverlässigkeit der Winkelführungsplatte 12 gegenüber der größeren Winkelführungsplatte 3 beeinträchtigt wird. Darüber hinaus läßt sich auch in dem der Rinne gegenüberliegenden Bereich Material sparen, wie dies aus dem Querschnitt gemäß Fig. 16 erkennbar wird. Insgesamt bedeutet dies für die Ausführungsform der Winkelführungsplatte 12 gegenüber der Winkelführungsplatte 3 bei gleichen Grundabmessungen eine Materialeinsparung von ca. 30 %.

Vergleicht man Fig. 12 mit Fig. 4, so stellt man fest, daß neben dem beschriebenen Unterschied in der Formgebung der Schenkel 10b und 10d der Spannklemme 10 auch der Mittelteil 10e gegenüber dem Mittelteil 6e unterschiedlich gestaltet ist derart, daß der vorderste, d.h. am dichtesten an der Schiene 1 anliegende Bereich des Mittelteils 10e etwas höher liegt als der übrige Bereich des Mittelbogens. Dies wird auch aus dem Mittelschnitt der Fig. 13 erkennbar. Diese Variante hat an sich nichts mit der soeben beschriebenen Variante mit kurzer Winkelführungsplatte zu tun; sie läßt sich in gleicher Weise auch für das Ausführungsbeispiel gemäß den Fig. 3 bis 6 anwenden und ist dann vorteilhaft, wenn, wie im Falle gewisser ausländischer Bahnbehörden üblich, Schienenprofile zum Einsatz kommen, bei denen der Schienenfuß steiler ansteigt, beispielsweise im Verhältnis 1:4, was einer Steigung von 14 % gegenüber einer Steigung von nur 4 % bei dem als Beispiel verwendeten UIC-60-Profil entspricht. Die Wölbung des Mittelbogens 10e, die in den Fig. 12 und 13 gezeigt ist, stellt sicher, daß auch bei einem stärkeren Ansteigen des Schienenfußes 1a die Bedingung noch eingehalten bleibt, daß der Mittelteil der Spannklemmen im Montagezustand in einem kleinen Abstand a über dem Schienenfuß 1a liegt.

### Liste der Bezugszeichen

- 1: Schiene
- 1a: Schienenfuß
- 1b: Mittelachse durch die Schiene
- 2: Schienenunterlagplatte
- 3: Winkelführungsplatte
- 3a: Rippe an 3
- 3b: Aussparung in der Rippe 3a für 6a
- 3c: Führungsrinne in 3a für 6d
- 3d: schräge Abstützfläche von 3 in 4
- 3e: Führungsrinne für 6c
- 3f: Bohrung für Schwellenschraube 5
- 3g: Schrägfläche der Rippe 3a
- 4: Betonschwelle
- 5: Schwellenschraube
- 5a: Schaft von 5
- 5b: Kopf der Schwellenschraube
- 5c: Vierkant am Kopf der Schwellenschraube
- 6: Spannklemme
- 6a: freie Enden von 6
- 6b: Außenschenkel von 6
- 6c: hinterer Stützbogen
- 6d: Innenschenkel
- 6e: Mittelteil von 6 bogenförmig
- 7: Beilagscheibe
- 8: Dübel
- 9: Abflachungen im Bereich der Innenschenkel 6d der Skl für den Kopf 5b der Schwellenschraube 5
- 10: Spannklemme gemäß Fig. 11/12/13
- 10a: freie Enden von 10
- 10b₁: den freien Enden 10a benachbarte Abschnitte der Außenschenkel von 10
- 10b₂: dem hinteren Stützbogen 10c benachbarte Abschnitte der Außenschenkel von 10
- 10c: hinterer Stützbogen
- 10d₁: parallele Innenschenkelteile
- 10d₂: konvergierende Innenschenkelteile
- 10e: Mittelteil von 10
- 11: Abflachungen im Bereich der Innenschenkel 10d₁ und 10d₂
- A: Abstand im Bereich 10d₁
- B: engerer Abstand (dichteste Annäherung) der Innenschenkel 10d₂
- a: Abstand zwischen 6e und 1a
- 12: Winkelführungsplatte (Variante gemäß den Fig. 14-16)
- 12a: Rippe an 12
- 12b: Aussparung in der Rippe 12a für 6a
- 12c: Führungsrinne in 12a für 6d
- 12d: schräge Abstützfläche von 12 in 4
- 12e: Führungsrinne für 6c
- 12f: Bohrung für Schwellenschraube 5
- 12g: Schrägfläche der Rippe 12a
- 12h: der Führungsrinne 12e gegenüberliegendes flaches Winkelführungsplattenprofil
- 13: Winkelführungsplatte gemäß Fig. 17
- 13a: Rippe an 13
- 13b: Längsrille in 13a für 6a oder 10a
- 13e: Führungsrinne für 6c, 10c
- 14: Winkelführungsplatte gemäß Fig. 18
- 14a: Rippe an 14
- 14d: schräge Abstützfläche
- 14e: Führungsrinne für 6c, 10c
- 14i: Anschläge für 6a, 10a in der Vormontagestellung
- 14k: Anschläge über 14d

## Patentansprüche

1. Auf Betonschwellen (4) od. dgl. vormontierbare Schienenbefestigung, die beidseitig der Schiene (1) an der Schienenbefestigungsstelle angeordnet ist und jeweils eine elastische Spannklemme (6; 10) aus Stabstahl und eine Winkelführungsplatte (3; 12; 14) aufweist, wobei diese Platte (3; 12; 14) auf einer Seite am Schienenfuß (1a) und auf der der Schiene (1) abgewandten Seite mit einer Schrägfläche (3d; 12d; 14d) an einer entsprechenden Stützfläche einer Aussparung in der Betonschwelle (4) od. dgl. anliegt und wobei die Winkelführungsplatte (9; 12; 14) und die Spannklemmen (6; 10) mittels in der Betonschwelle (4) od. dgl. verankerten Schwellenschrauben (5) in ihrer Vormontagestellung gehalten werden und die Spannklemmen (6; 10) nach dem Verschieben in Richtung auf die Schiene (1) hin in der Endmontagestellung mit Schenkeln auf die Oberseite des Schienenfußes (1a) gepreßt werden, wobei die Innenschenkel (6d) den Schaft (5a) der Schwellenschraube umschlingen, und zugleich auf der der Schiene (1) abgewandten Seite in eine Führungsrille (3e; 12e; 14e) in der Winkelführungsplatte (3; 12; 14) eingreifen, und daß der Kopf der Schwellenschraube diese Innenschenkel in der Montagestellung übergreift, dadurch gekennzeichnet, daß sich zumindest Abschnitte der Außenschenkel (6b; 10b) der Epsilon-förmig ausgebildeten Spannklemme (6; 10) unter Vergrößerung des Abstandes von den Innenschenkeln (6d; 10d₁) gegen den Schienenfuß (1a) hin verbreitern und die aufeinander zu gerichteten freien Enden (6a; 10a) der Spannklemme (6; 10) außerhalb der Innenschenkel (6d; 10d₁) enden, daß die Spannklemme (6; 10) so gestaltet ist, daß der Mittelsteg (6e; 10e) in der Montagestellung im kleinen Abstand (a) über dem Schienenfuß (1a) zu liegen kommt und in der Vormontagestellung mit seiner Innenseite am Schaft (5a) der Schwellenschraube (5) anliegt und daß die Abmessungen der Spannklemme (6; 10) so getroffen sind, daß ihre freien Enden (6a'; 10a') in der Vormontagestellung in muldenförmige Aussparungen (3b; 12b) eingreifen oder an Kunststoffanschlägen (14i und/oder 14k) der Winkelführungsplatte anliegen und daß eine Längsrippe (3a; 12a; 14a) der Winkelführungsplatte (3; 12; 14) zur Anlage am Schienenfuß (1a) dient.

2. Schienenbefestigung nach Anspruch 1, dadurch gekennzeichnet, daß die Längsrippe (3a; 12a; 14a) der Winkelführungsplatte (3; 12; 14) zwei Führungsrinnen (3c; 12c; 14c) aufweist, in die die Innenschenkel (6d; 10d₁) der Spannklemme (6; 10) in der Montagestellung eingreifen.

3. Schienenbefestigung nach Anspruch 1, dadurch gekennzeichnet, daß eine Winkelführungsplatte (13) mit einer Rippe (13a) vorgesehen ist, die eine einzige durchgehende Rille (13b) zur Aufnahme der freien Enden (6a, 10a) der Spannklemmen (6, 10) enthält.

4. Schienenbefestigung nach einem oder mehreren der Ansprüche 1 bis 3, dadurch gekennzeichnet, daß die Innenschenkel (10d₁) der Spannklemme (10) in an sich bekannter Weise kurz vor dem Übergang in die äußeren Stützbögen (10c) unter Umschlingung der Schwellenschraube (5) im Bereich der Innenschenkelteile (10d₂) bis auf einen Abstand (B) aneinander angenähert sind, der kleiner ist als der Durchmesser des Schaftes (5a) der Schwellenschraube (5).

5. Schienenbefestigung nach einem oder mehreren der Ansprüche 1 bis 4, dadurch gekennzeichnet, daß die Länge der schrägen Abstützfläche (12d) und der Führungsrinne (12e) der Winkelführungsplatte (12) kürzer ist als die Längsrippe (12a) dieser Platte (12).

6. Schienenbefestigung nach einem oder mehreren der Ansprüche 1 bis 5, dadurch gekennzeichnet, daß die Kunststoffanschläge (14i) der Winkelführungsplatte (14) an der Oberseite der beiden Endbereiche einer sich parallel zum Schienenfuß (1a) erstreckenden Längsrippe (3a; 12a; 14a) angeordnet sind.

7. Schienbefestigung nach einem oder mehreren der Ansprüche 1 bis 6, dadurch gekennzeichnet, daß die Kunststoffanschläge (14k) der Winkelführungsplatte (14) als Vorsprünge in der Verlängerung der Schrägfläche (14d) der Winkelführungsplatte (14) ausgebildet sind, die im eingebauten Zustand der Winkelführungsplatte über die Betonschwelle hinausragen, um die Spannklemme (6, 10) im Bereich der hinteren Stützbögen (6c, 12c) in der Vormontagestellung zu fixieren.

8. Schienenbefestigung nach einem oder mehreren der Ansprüche 1 bis 7, dadurch gekennzeichnet, daß der Mittelteil (10e) der Spannklemme (10) sich in seinem Apex gegenüber der Ebene der daran anschließenden Innenschenkel (10d) aufwölbt.

## Claims

1. A rail fastener which can be preassembled on concrete ties (4) or the like, said fastener being arranged on both sides of the rail (1) and comprising respectively on both sides a resilient tension clamp (6; 10) made of steel rod and an angled guide plate (3; 12; 14), this plate (3; 12; 14) abutting the foot (1a) of the rail on one side and, on the side facing away from the rail (1), abutting with an inclined surface (3d; 12d; 14d) on a corresponding support surface of a recess in the concrete tie (4) or the like, and wherein the angled guide plate (3; 12; 14) and the tension clamps (6; 10) are held in their preassembled position by means of tie screws (5) anchored in the concrete tie (4) or the like, and the tension clamps (6; 10), after displacement in the direction towards the rail (1), are urged with legs onto the upper side of the foot (1a) of the rail in the assembled position, the inner legs (6d) surrounding the shaft (5a) of the tie screws, and, simultaneously, engaging in a guide groove (3e; 12e; 14e) in the angled guide plate (3; 12; 14) on the side facing away from the rail (1), and wherein the head of the tie screw overlaps these inner legs in the assembled position, characterized in that at least sections of the outer legs (6b; 10b) of the epsilon-shaped tension clamp (6; 10) expand towards the foot (1a) of the rail upon enlargement of the distance between the inner legs (6d; 10d₁) and the free ends (6a; 10a) of the tension clamp (6; 10) facing each other end outside the inner legs (6d; 10d₁), that the tension clamp (6; 10) is formed in such a manner that the central portion (6e; 10e) comes to lie at a small distance (a) above the foot (1) of the rail and abuts with its inner side on the shaft (5a) of the tie screw (5) in the preassembled position, and that the dimensions of the tension clamp (6; 10) are arranged in such a manner that their free ends (6a'; 10a') engage in trough-shaped recesses (3b; 12b) in the preassembled position or abut plastic stops (14i and/or 14k) of the angled guide plate, and that a longitudinal rib (3a; 12a; 14a) of the angled guide plate (3; 12; 14) serves for abutment at the foot (1) of the rail.

2. A rail fastener according to claim 1, characterized in that the longitudinal rib (3a; 12a; 14a) of the angled guide plate (3; 12; 14) has two guide grooves (3c; 12c; 14c) in which the inner legs (6d; 10d₁) of the tension clamp (6; 10) engage in the assembled position.

3. Rail fastener according to claim 1, characterized in that one angled guide plate (13) is provided with a rib (13a) which includes a single continuous groove (13b) for receiving the free ends (6a, 10a) of the tension clamp (6, 10).

4. Rail fastener according to one or more of the claims 1 to 3, characterized in that the inner legs (10d₁) of the tension clamp (10), in a known manner, shortly before the transition into the outer support arcs (10c) and while surrounding the tie screw (5), approach each other in the region of the inner leg sections (10d₂) up to a distance of (B) which is smaller than the diameter of the shaft (5a) of the tie screw (5).

5. Rail fastener according to one or more of the claims 1 to 4, characterized in that the length of the inclined support surface (12d) and of the guide groove (12e) of the angled guide plate (12) is shorter than the longitudinal rib (12a) of this plate (12).

6. Rail fastener according to one or more of the claims 1 to 5, characterized in that the plastic stops (14i) of the angled guide plate (14) are arranged on the upper side of both end regions of a longitudinal rib (3a; 12a; 14a) extending parallel to the rail foot (1a).

7. Rail fastener according to one or more of the claims 1 to 6, characterized in that the plastic stops (14k) of the angled guide plate (14) are formed as projections in the extension of the inclined surface (14d) of the angled guide plate (14), the projections extending beyond the concrete tie in the built-in state of the angled guide plate in order to fix the tension clamp (6, 10) in the region of the rear support arcs (6c, 12c) in the preassembled position.

8. Rail fastener according to one or more of the claims 1 to 7, characterized in that the central portion (10e) of the tension clamp (10) is curved upwardly in its apex with respect to the plane of the adjoining inner legs (10d).

## Revendications

1. Fixation de rail prémontable sur des traverses en béton (4) ou similaire, disposée des deux côtés du rail (1), au point de fixation de rail, et présentant chaque fois une attache élastique (6;10) en barre d'acier et une plaque de guidage angulaire (3; 12; 14), cette plaque étant appuyée d'un côté, sur le patin de rail (1a) et du côté opposé au rail (1) à l'aide d'une face oblique (3d; 12d; 14d), sur une face d'appui correspondante d'un évidement ménagé dans la traverse en béton (4) ou analogue, et la plaque de guidage angulaire (9; 12; 14) et les attaches (6; 10) étant fixées dans leur position de prémontage au moyen de tire-fonds (5) ancrés dans la traverse en béton (4) ou analogue et les attaches (6; 10) étant pressées après déplacemet en direction du rail (1), dans la position de montage final, avec des branches placées sur la face supérieure du patin de rail (1a), les branches intérieures (6d) enlaçant le fût (5a) du tire-fond, et, en même temps, s'engageant, du côté opposé au rail (1), dans une rainure de guidage (3e; 12e; 14e) ménagée dans la plaque de guidage angulaire (3; 12; 14), et en ce que la tête du tire-fond dépasse de cette branche intérieure dans la position de montage, caractérisée en ce qu'au moins des sections des branches extérieures (6b; 10b) de l'attache (6;10), réalisée en forme d'epsilon, s'écartent en agrandissant la distance entre les branches intérieures (6d; 10d₁), en direction du patin de rail (1a), et les extrémités libres (6a; 10a) de l'attache (6; 10), qui sont orientées l'une vers l'autre, s'achevant à l'extérieur des branches intérieures (6d; 10d₁), en ce que l'attache (6; 10) est configurée de telle façon que, dans la position de montage, l' âme médiane (6e; 10e) vient se placer à faible distance (a) au-dessus du patin de rail (1a) et, dans la position de prémontage, appuie par sa face intérieure sur le fût (5a) du tire-fond (5) et en ce que les dimensions de l'attache (6; 10) sont telles qu'en position de prémontage, ses extrémités libres (6a'; 10a') s'engagent dans des évidements (3b; 12b) en forme d'auge ou appuient sur des butées en matière synthétique (14i et/ou 14k) de la plaque de guidage angulaire et en ce qu'une nervure longitudinale (3a; 12a; 14a) de la plaque de guidage angulaire (3; 12; 14) sert d'appui au patin de rail (1a).

2. Fixation de rail selon la revendication 1, caractérisée en ce que la nervure longitudinale (3a; 12a; 14a) de la plaque de guidage angulaire (3; 12; 14) présente deux goulottes de guidage (3c; 12c; 14c) , dans lesquelles s'engagent les branches intérieures (6d; 10d₁) de l'attache (6; 10), dans la position de montage.

3. Fixation de rail selon la revendication 1, caractérisée en ce qu'est prévu une plaque de guidage angulaire (13) avec une nervure (13a) comportant une goulotte (13b) continue unique destinée à recevoir les extrémités libres (6a, 10a) des attaches (6, 10).

4. Fixation de rail selon l'une ou plusieurs des revendications 1 à 3, caractérisée en ce que les branches intérieures (10d₁) de l'attache (10) se rapprochent l'une de l'autre, de manière connue en soi, peu avant la transition de passage aux arcs d'appui (10c) extérieurs, en enlaçant le tire-fond (5) dans la zone des parties de branches intérieures (10d₂), jusqu'à une distance (B) inférieure au diamètre du fût (5a) du tire-fond (5).

5. Fixation de rail selon l'une ou plusieurs des revendications 1 à 4, caractérisée en ce que la longueur de la face d'appui oblique (12d) et de la goulotte de guidage (12e) de la plaque de guidage angulaire (12) est inférieure à la nervure longitudinale (12a) de cette plaque (12).

6. Fixation de rail selon l'une ou plusieurs des revendications 1 à 5, caractérisée en ce que les butées en matière synthétique (14i) de la plaque de guidage angulaire (14) sont disposées en face supérieure des deux zones d'extrémité d'une nervure longitudinale (3a; 12a; 14a) s'étendant parallèlement au patin de rail (1a).

7. Fixation de rail selon l'une ou plusieurs des revendications 1 à 6, caractérisée en ce que les butées en matière synthétique (14k) de la plaque de guidage angulaire (14) sont réalisées sous forme de saillies situées dans le prolongement de la face oblique (14d) de la plaque de guidage angulaire (14), qui, à l'état monté de la plaque de guidage angulaire, sortent au-dessus de la traverse en béton, afin de fixer l'attache (6, 10) dans la zone des arcs d'appui arrière (6c, 12c), dans la position de prémontage.

8. Fixation de rail selon l'une ou plusieurs des revendications 1 à 7, caractérisée en ce que la partie médiane (10e) de l'attache (10) s'incurve à son sommet par rapport au plan de la branche intérieure (10d) s'y raccordant.
